# EUROPÄISCHE PATENTANMELDUNG

(11) **EP 2 090 718 A2**
(43) Veröffentlichungstag der Anmeldung: **19.08.2009**
(21) Anmeldenummer: 09001611.4
(22) Anmeldetag: 05.02.2009
(51) Int. Cl.: E04G 9/06

(54) **Schaltafel**

(30) Priorität: 14.02.2008 DE 102008009382
(71) Anmelder: Bitschnau, Lothar Ing., 6780 Bartholomäberg (AT)
(72) Erfinder: Bitschnau, Lothar Ing., 6780 Bartholomäberg (AT)
(74) Vertreter: Hofmann, Ralf U.

(57) **Zusammenfassung**

Schaltafel (1) zur Herstellung von Betonkörpern mit einer oder mehreren Platte(n) (2) auf die zumindest auf eine ihrer Oberflächen zumindest eine Metallfolie oder zumindest ein Metallblech (3) aufgeklebt ist, wobei die Platte(n) (2) Leichtmetall, vorzugsweise Aluminium oder eine Aluminiumlegierung, aufweist (aufweisen) oder daraus besteht (bestehen).

## Beschreibung

Die vorliegende Erfindung betrifft eine Schaltafel zur Herstellung von Betonkörpern mit einer oder mehreren Platte(n) auf die zumindest auf eine ihrer Oberflächen zumindest eine Metallfolie oder zumindest ein Metallblech aufgeklebt ist.

Gattungsgemäße Schaltafeln sind z. B. aus der AT 501 360 B1 bekannt. Die dort gezeigten Schaltafeln weisen Platten aus Holz oder einem Holzwerkstoff auf, auf die auf die Vorderseite eine Metallfolie aufgeklebt ist. Die Metallfolie bildet die Schaloberfläche. Die praktische Erfahrung bei der Verwendung solcher Schaltafeln hat nun gezeigt, dass die aus Holz oder Holzwerkstoffen gefertigten Platten durch Feuchtigkeitseintritt mit der Zeit aufquellen, was zum Einen zu einer Verformung der Schaltafel und zum Anderen zu einer Beschädigung der Verklebung von Platte und Metallfolie geführt hat.

Aufgabe der Erfindung ist es nun, eine gattungsgemäße Schaltafel dahingehend zu verbessern, dass die genannten Nachteile vermieden sind.

Dies wird erfindungsgemäß erreicht, indem die Platte(n) Leichtmetall, vorzugsweise Aluminium oder eine Aluminiumlegierung, aufweist (aufweisen) oder daraus besteht (bestehen).

Ein Grundgedanke der Erfindung ist es somit, eine oder mehrere Platte(n) aus Leichtmetall an Stelle von Holzplatten zur Abstützung der die Schaloberfläche bildenden Metallfolie oder des die Schaloberfläche bildenden Metallbleches zu verwenden. Unter Leichtmetallen werden dabei alle Metalle und ihre Legierungen verstanden, welche eine Dichte von weniger als 4,5g/cm³ (bei Normalbedingungen) haben. Bevorzugt kommen Leichtmetalle oder ihre Legierungen zum Einsatz, die eine Dichte von maximal 3,0g/cm³ (bei Normalbedingungen) aufweisen. Besonders bevorzugt weist (weisen) diese Platte(n) Aluminium'oder eine Aluminiumlegierung auf oder besteht (bestehen) vollständig aus einem solchen Material. Durch die Verwendung von Leichtmetallplatten wird ein Aufquellen und damit ein Verziehen der Schaltafel auch bei länger währender Verwendung vollständig vermieden. Insbesondere Aluminium und Aluminiumlegierungen sind besonders verwitterungsfest, so dass auch diesbezüglich auf Dauer keine Beeinträchtigung der Qualität der Schaltafel zu befürchten ist. Günstigerweise sind die Platten im Sinne einer Gewichtsminimierung als Hohlkörper, gegebenenfalls mit entsprechenden Verstärkungsstreben, ausgebildet. Hierdurch kann besonders einfach eine hohe Stabilität bei gleichzeitig niedrigem Gewicht der Schaltafel erreicht werden. Durch die Formstabilität der so bereitgestellten Platte(n) bleibt auch die Verklebung mit der Metallfolie oder dem Metallblech auf Dauer erhalten, so dass auch keine Ablösungserscheinungen mit der Zeit zu befürchten sind.

Bevorzugt ist vorgesehen, dass die Metallfolie oder das Metallblech auf ihrer (seiner) gesamten Fläche, also vollflächig, von der oder den Platte(n) abgestützt ist. Hierdurch wird einer negativen Beeinträchtigung der Metallfolie oder des Metallblechs und damit der Schaloberfläche z.B. durch Dellen oder andere unerwünschte Vertiefungen dauerhaft entgegengewirkt. In diesem Sinne ist es günstig, wenn die Oberfläche der Platte(n), auf der die Metallfolie oder das Metallblech aufgeklebt ist, eine geschlossene Oberfläche ist, also keine offenen Löcher aufweist.

Als Metallfolie bzw. Metallblech wird günstigerweise ein Material verwendet, von dem sich Betonreste einfach ablösen lassen, ohne dass es dadurch zu einer Verformung oder anderweitigen Beeinträchtigung der Oberfläche der Metallfolie oder des Metallblechs kommt. Besonders günstig ist in diesem Zusammenhang, wenn die Metallfolie oder das Metallblech zumindest an seiner Oberfläche, vorzugsweise vollständig, Stahl oder insbesondere Edelstahl aufweist oder daraus besteht. Die Dicke der Metallfolie oder des Metallblechs liegt günstigerweise im Bereich zwischen 0,5 und 2 mm, besonders bevorzugt zwischen 1 und 1,5mm.

Erfindungsgemäße Schaltafeln werden bevorzugt bei Gleitschalungen eingesetzt. Sie können aber genauso gut für andere bzw. stationäre Schalungen verwendet werden. In diesem Sinne ist eine Schalung, insbesondere Gleitschalung, zur Herstellung von Betonkörpern mit zumindest einer erfindungsgemäßen Schaltafel ebenfalls ein Gegenstand der vorliegenden Erfindung.

Weitere Einzelheiten und Merkmale bevorzugter Ausführungsformen der Erfindung werden anhand der Figurenbeschreibung erläutert. Dabei zeigen:
Fig. 1 eine perspektivische Frontalansicht auf ein erfindungsgemäßes Ausführungsbeispiel einer Schaltafel,
Fig. 2 eine Rückansicht auf das gezeigte Ausführungsbeispiel,
Fig. 3 eine Ansicht gem. Fig. 1, jedoch ohne Metallfolie bzw. das Metallblech,
Fig. 4 einen Längsschnitt durch dieses Ausführungsbeispiel,
Fig. 5 eine Detailansicht im Randbereich einer den seitlichen Abschluss bildenden Platte dieses Ausführungsbeispiels
Fig. 6 eine Rückansicht, wobei an den Platten Tragbalken angeordnet sind,
Fig. 7 bis 11 Detaildarstellungen zu einer bevorzugten Form der Befestigung der Tragbalken an den Platten und
Fig. 12 den prinzipiellen Aufbau einer Gleitschalung.

In Fig. 1 wird eine perspektivische Darstellung gezeigt, die im Wesentlichen eine Ansicht auf die im Betrieb dem Beton zugewandte Seite 8 der Schaltafel 1 zeigt, welche durch die in Betriebstellung dem Beton zugewandte Oberfläche 9 der Metallfolie bzw. des Metallblechs 3 gebildet wird. Diese Seite wird auch häufig als Schaloberfläche bezeichnet. Diese Oberfläche wird im gezeigten Ausführungsbeispiel von einem Metallblech 3 aus Edelstahl gebildet, welches auf die hier nur am Rand zu sehenden Platten 2 aufgeklebt ist. Im gezeigten Ausführungsbeispiel bestehen die Platten 2 aus Aluminiumhohlkörpern. Auch wenn im Folgenden nicht mehr explizit darauf eingegangen wird, kann an Stelle des Metallblechs 3 natürlich auch eine Metallfolie auf die Platten 2 aufgeklebt sein. Auch die Platten 2 selbst müssen nicht zwingend aus Aluminium oder einer Aluminiumlegierung bestehen, sondern können auch ein anderes Leichtmetall aufweisen oder vollständig daraus hergestellt sein. Darüber hinaus ist es auch nicht zwingend notwendig, dass es sich bei den Platten um einen Hohlkörper handelt, auch wenn Hohlkörper generell eine bevorzugte Ausführungsform der Platten 2 darstellen.

Im gezeigten Ausführungsbeispiel sind auf den gegenüberliegenden Stirnseiten der Platten 2 Abschlussleisten 6 und 6' angeordnet. Auch hierbei handelt es sich günstigerweise um Hohlprofilleisten, die ebenfalls aus Metall bzw. Leichtmetall, und besonders bevorzugt aus Aluminium oder einer Aluminiumlegierung hergestellt sein können. Bevorzugt ist vorgesehen, dass die Abschlussleiste(n) 6, 6' und die Platte(n) 2, vorzugsweise mittels zumindest einer Kammleiste 11, formschlüssig ineinandergreifen.

Fig. 2 zeigt die Rückansicht auf die in Betriebstellung vom Beton abgewandte Oberfläche 12 der Schaltafel 1 gem. Fig. 1. Hier ist besonders gut zu erkennen, dass die jeweils benachbarten Platten 2 Stoß an Stoß aneinander anschließen, so dass zwischen ihnen keine Zwischenräume vorhanden sind und das Metallblech 3 somit vollflächig abgestützt ist. Günstig ist es, wenn die, vorzugsweise alle, jeweils benachbarten Platten 2 mittels Nut-Kamm-Verbindungen 10 (auch bekannt unter Nut-und-Feder-Verbindung) miteinander verbunden sind. Solche Verbindungsarten sind allgemein bekannt und hier nicht im Detail dargestellt.

In dieser Ansicht ist besonders gut zu sehen, dass die Platten 2 in einem rechten Winkel an die Abschlussleisten 6 und 6' angrenzen. Auch dies ist eine bevorzugte Ausführungsform, aber nicht zwingend notwendig. Auf der im Betrieb vom Beton abgewandten Oberfläche 12 sind in den Platten 2 die Löcher 20 vorgesehen, die, wie weiter unten im Detail anhand der Fig. 6 bis 11 erläutert, zur Befestigung von Tragbalken 15 an der Schaltafel 1 bzw. den Platten 2 dienen.

Wie anhand der Fig. 1 zu erkennen, ist die in Betriebstellung dem Beton zugewandte Oberfläche 9 des Metallblechs 3 und damit der Schaltafel 1 frei von Vorsprüngen und zumindest zu 90%, vorzugsweise zumindest zu 95%, in einer Ebene ausgebildet. Das Gleiche gilt im hier gezeigten Ausführungsbeispiel für die in Fig. 2 dargestellte, in Betriebstellung vom Beton abgewandte Oberfläche 12 der Schaltafel 1. Beide Seiten haben somit glatte Oberflächen, was für eine besonders einfache und platzsparende Stapelung der Schaltafeln günstig ist. Darüber hinaus wird durch den Verzicht auf Vorsprünge auch sichergestellt, dass die Schaltafeln beim Aufeinanderstapeln oder voneinander Abnehmen nicht beschädigt werden. Fig. 3 zeigt nun eine Schaltafel 1, bevor das Metallblech 3 auf die Oberfläche 4 der Platten 2 aufgeklebt wird. Um definierte Räume zur Anordnung des Klebstoffs oder von Klebebändern zur Befestigung des Metallblechs 3 an den Platten 2 zur Verfügung zu stellen, sind in der genannten Oberfläche 4 der Platten 2 Vertiefungen 5 zur Aufnahme von Klebstoff oder Klebebändern angeordnet. Im gezeigten Ausführungsbeispiel verlaufen diese streifenförmig in in Betriebsstellung vertikaler Richtung. Dies ist natürlich nur ein Ausführungsbeispiel, wobei es jedoch generell günstig ist, wenn die Vertiefungen 5 zur Aufnahme von Klebstoff oder Klebeband, vorzugsweise gleichmäßig oder zumindest bereichsweise in eine Richtung äquidistant, über die gesamte Oberfläche 4 der Platte(n) 2, auf der die Metallfolie oder das Metallblech 3 aufgeklebt ist, verteilt angeordnet sind. Wichtig ist dabei vor allem eine einigermaßen gleichmäßige Verteilung dieser Vertiefungen 5, damit das Metallblech 3 über seine gesamte Fläche gleichmäßig gut mit den Platten verklebt werden kann. Besonders günstig ist es natürlich, wenn insbesondere an den Rändern der Schaltafein 2 entsprechende Vertiefungen 5 vorgesehen sind.

Um auch das obere und das untere Ende des Metallblechs 3 sicher und dauerhaft zu befestigen, weisen die in diesem Ausführungsbeispiel gezeigten Abschlussleisten 6 und 6' ebenfalls zumindest eine Ausnehmung 7 auf, in der das untere bzw. das obere Ende des Metallblechs 3 angeordnet bzw. angeklebt werden kann. Wie besonders gut in dem in Betriebsstellung vertikalen Schnitt gem. Fig. 4 durch die Schaltafel 1 zu sehen, befinden sich die Ausnehmungen 7 in den Abschlussleisten 6 und 6'vollständig auf der dem Beton zugewandte Seite 8 der Schaltafel 1. Hierdurch wird vermieden, dass das Metallblech 3 um den Außenrand 14 oder den gegenüberliegenden Außenrand 14' an den Stirnseiten der Schaltafel umgebogen werden muss, was den mit einem Umbiegen verbundenen Aufwand bei der Herstellung vermeidet. Wie besonders gut in Fig. 4 zu sehen, sind die Ausnehmungen 7 so in den Abschlussleisten 6 und 6' bzw. der Schaltafel 1 angeordnet, dass die in Betriebsstellung dem Beton zugewandte Oberfläche 9 des Metallblechs 3 bündig mit der Oberfläche der Abschlussleiste 6 und 6' bzw. der Schaltafel 1 abschließt. Durch diese Maßnahme werden Angriffsflächen, an denen das Metallblech 3 verbogen oder abgerissen werden könnte, vermieden.

In Fig. 4 ist ebenfalls die Verbindung der Abschlussleisten 6 und 6' mit den Platten 2 mittels der Schrauben 21 gut zu sehen. Eine bevorzugte Variante sieht somit vor, dass die Abschlussleiste(n) 6,6' und die Platte(n) 2 miteinander verschraubt sind. Anstelle dessen oder zusätzlich kann auch vorgesehen sein, dass die Abschlussleisten 6 und 6' und die Platte(n) 2 form-, reib- oder kraftschlüssig ineinander greifen. Im gezeigten Ausführungsbeispiel sind hierzu die an den Abschlussleisten 6 und 6' angeordneten Kammleisten 11 vorgesehen, welche in das Material der Platten 2 eingreifen. Bei entsprechend deformierbaren Leichtmetallen können die Kammleisten 11 unter Deformation des Materials der Platten 2 in diese eingepresst werden. Natürlich ist auch die umgekehrte Anordnung möglich, indem die Kammleisten 11 oder anders ausgeformte Zapfen an den Platten 2 befestigt oder einstückig angeformt sind und beim Zusammenfügen in die Abschlussleisten 6 oder 6' eindringen.

Wie besonders gut in Fig. 4 zu sehen, ist die Schaltafel 1 bzw. die obere Abschlussleiste 6 an ihrer Außenkante 13 abgeschrägt. Die Schaltafel 1 bzw. die Abschlussleiste 6 verjüngt sich in diesem Bereich in Richtung hin zum Außenrand 14 der Schaltafel 1. Dies ist günstig, um beim Betonieren Einbauteile zwischen die Schalplatten von oben einführen zu können.

Solche Einbauteile können z. B. Ankerplatten oder Platzhalter für Aussparungen im Beton sein. Durch die abgeschrägten Außenkanten 13 entsteht jedenfalls eine V-förmige, sich in Betriebsstellung nach oben öffnende obere Einführöffnung, in die diese Teile, ohne sich zu verkanten oder zu verhaken, eingeführt werden können. Der Vollständigkeit halber sei darauf hingewiesen, dass der bündige Abschluss des Metallblechs 3 und/oder die abgeschrägte Aussenkante 13 natürlich auch in Schaltafeln 1 ohne Abschlussleisten 6, 6' realisiert werden können.

Fig. 5 zeigt eine Draufsicht auf eine Platte 2 mit abgenommener Abschlussleiste 6 im Bereich des äußeren seitlichen Randes der Schaltafel 1. Zu sehen ist das Loch 22, in das die Verbindungsschraube 21 eingeschraubt werden kann. Darüber hinaus ist auch die randliche Vertiefung 5 in der Oberfläche 4 der Platte 2 zu sehen, welche zur Aufnahme von Klebstoff oder Klebeband vorgesehen ist. Gut zu erkennen ist darüber hinaus auch, dass das Metallblech 3 auch an seiner seitlichen Begrenzung in der Vertiefung 5 endet und bündig mit der seitlichen Aussenkante 30 der Platte 2 und damit der Schaltafel 1 abschließt.

Fig. 6 zeigt nun eine Ansicht auf die rückwärtige Oberfläche 12 der Schaltafel 1, wobei zwei Tragbalken 15 an den Platten 2 befestigt sind. Zu dieser Befestigung sind Verbindungselemente 16 vorgesehen, die einerseits in die Löcher 20 der Platten 2 eingreifen und andererseits über zumindest jeweils eine entsprechende Befestigungseinrichtung 18 an den Tragbalken 15 befestigt sind. Im hier gezeigten Ausführungsbeispiel bestehen die Befestigungseinrichtungen 18 aus Löchern, durch die hindurch der Basisschenkel 17 des Verbindungselementes 16 mittels der Schraube 21 an dem Tragbalken 15 festgeschraubt werden kann. Natürlich ist auch jede andere, beim Stand der Technik bekannte und für diesen Einsatzzweck geeignete Befestigungseinrichtung 18 verwendbar. Um ein möglichst rasches und sicheres Verbinden von Tragbalken 15 und Platte 2 zu gewährleisten, weist das Verbindungselement 16 zumindest einen Basisschenkel 17 mit der Befestigungseinrichtung 18 und zumindest einen gegenüber dem Basisschenkel 17, vorzugsweise orthogonal, abgewinkelten Einhakschenkel 19 auf. Der Einhakschenkel 19 dient dem Eingriff in das jeweilige Loch 20 in den Platten 2.

Fig. 7 zeigt eine Detaildarstellung, bei der das Verbindungselement 16 in seiner Endstellung angeordnet ist.

Fig. 8 zeigt eine Zwischenstellung beim Einhaken des Einhakschenkels 19 in das Loch 20.

Die Fig. 9 bis 11 zeigen Schnittdarstellungen, anhand derer der Befestigungsvorgang im Detail gezeigt ist. Fig. 9 zeigt, wie der Einhakschenkel 19 in das Loch 20 eingeführt ist. Durch Weiterschwenken in Richtung 24 wird anschließend der Basisschenkel 17 mit der Oberseite des Tragbalkens 15 in Kontakt gebracht. Die hierbei erreichte Endstellung ist in Fig. 10 gezeigt. Zu sehen ist hier auch die in diesem Ausführungsbeispiel realisierte Aufstandsfläche 23, die in ihrem Querschnitt nahezu die gesamte Öffnungsweite des Loches 20 ausfüllt. Um den Basisschenkel 17 und damit das Verbindungselement 16 endgültig an dem Tragbalken 15 zu befestigen, ist nunmehr nur noch notwendig, die Schraube 21 in das Loch 18 einzuführen und in den Tragbalken 15 einzuschrauben. Ist der in Fig. 11 gezeigte Endzustand erreicht, so ist der Tragbalken 15 sicher an der (den) Platte(n) 2 und damit an der Schaltafel 1 befestigt.

Fig. 12 zeigt noch beispielhaft eine schematische Darstellung einer möglichen Ausbildungsform einer Gleitschalung, welche derartige Schaltafeln 1 aufweisen kann. Die Gleitschalung besitzt ein Joch 29, welches von vertikalen Stangen bzw. von Kletterstangen 25 getragen ist und beim Betonieren des Betonkörpers 26 entlang der Stangen 25 Schritt für Schritt jeweils nach ausreichendem Aushärten des soeben betonierten Abschnitts nach oben gefahren wird. Am Joch 29 sind Arbeitsplattformen 27 und 28 befestigt. Das Joch 29 übergreift das jeweilige obere Ende des Betonkörpers 26 u-förmig. Beidseitig des Betonkörpers 26 sind nach unten abstehende Arme des Jochs 29 vorgesehen, an denen die Tragbalken 15 befestigt sind, an welchen wiederum in der beschriebenen Art und Weise die Schaltafeln 1 mittels der Verbindungselemente 16 angebracht sind. Wie bereits eingangs erläutert, können erfindungsgemäße Schaltafeln 1 aber nicht nur für Gleitschalungen sondern auch für jede andere Art von Schalung verwendet werden.

### Legende zu den Hinweisziffern:

- 1: Schaltafel
- 2: Platte
- 3: Metallblech
- 4: Oberfläche
- 5: Vertiefung
- 6, 6': Abschlussleiste
- 7: Ausnehmung
- 8: Seite
- 9: Oberfläche
- 10: Nut-Kamm-Verbindung
- 11: Kammleiste
- 12: Seite
- 13: Außenkante
- 14, 14': Außenrand
- 15: Tragbalken
- 16: Verbindungselement
- 17: Basisschenkel
- 18: Befestigungseinrichtung
- 19: Einhakschenkel
- 20: Loch
- 21: Schraube
- 22: Loch
- 23: Aufstandsfläche
- 24: Schwenkrichtung
- 25: Kletterstange
- 26: Betonkörper
- 27: Arbeitsplattform
- 28: Arbeitsplattform
- 29: Joch
- 30: Außenkante

## Patentansprüche

1. Schaltafel (1) zur Herstellung von Betonkörpern mit einer oder mehreren Platte(n) (2) auf die zumindest auf eine ihrer Oberflächen zumindest eine Metallfolie oder zumindest ein Metallblech (3) aufgeklebt ist, **dadurch gekennzeichnet, dass** die Platte(n) (2) Leichtmetall, vorzugsweise Aluminium oder eine Aluminiumlegierung, aufweist (aufweisen) oder daraus besteht (bestehen).

2. Schaltafel (1) nach Anspruch 1, **dadurch gekennzeichnet, dass** die Metallfolie oder das Metallblech (3) auf ihrer (seiner) gesamten Fläche abgestützt ist.

3. Schaltafel (1) nach Anspruch 1 oder 2, **dadurch gekennzeichnet, dass** die Oberfläche (4) der Platte(n) (2) auf der die Metallfolie oder das Metallblech (3) aufgeklebt ist, vorzugsweise nutförmige, Vertiefungen (5) zur Aufnahme von Klebstoff oder Klebeband aufweist.

4. Schaltafel (1) nach Anspruch 3, **dadurch gekennzeichnet, dass** die Vertiefungen (5) zur Aufnahme von Klebstoff oder Klebeband, vorzugsweise gleichmäßig und/oder zumindest bereichsweise in einer Richtung äquidistant, über die gesamte Oberfläche (4) der Platte(n) (2), auf der die Metallfolie oder das Metallblech (3) aufgeklebt ist, verteilt angeordnet sind.

5. Schaltafel (1) nach einem der Ansprüche 1 bis 4, **dadurch gekennzeichnet, dass** die Metallfolie oder das Metallblech (3) Stahl, vorzugsweise Edelstahl, aufweist oder daraus besteht.

6. Schaltafel (1) nach einem der Ansprüche 1 bis 5, **dadurch gekennzeichnet, dass** an einer Stirnseite oder zwei gegenüberliegenden Stirnseiten der Platte(n) (2) Abschlussleisten (6, 6') angeordnet sind.

7. Schaltafel (1) nach Anspruch 6, **dadurch gekennzeichnet, dass** ein unteres und/oder oberes Ende der Metallfolie oder des Metallblechs (3) in zumindest einer Ausnehmung (7) der Abschlussleiste(n) (6, 6') angeordnet ist.

8. Schaltafel (1) nach Anspruch 7, **dadurch gekennzeichnet, dass** die Ausnehmung (7) in der Abschlussleiste (6, 6'), vorzugsweise in allen Abschlussleisten (6, 6'), in Betriebsstellung, vorzugsweise vollständig, auf der dem Beton zugewandten Seite (8) der Schaltafel (1) angeordnet sind.

9. Schaltafel (1) nach einem der Ansprüche 6 bis 8, **dadurch gekennzeichnet, dass** eine äußere, in Betriebsstellung dem Beton zugewandte Oberfläche (9) der Metallfolie oder des Metallblechs (3) bündig mit der (den) Abschlussleiste(n) (6, 6') abschließt.

10. Schaltafel (1) nach einem der Ansprüche 1 bis 9, **dadurch gekennzeichnet, dass**, vorzugsweise alle, jeweils benachbarte(n) Platten (2) Stoß an Stoß aneinander anschließen.

11. Schaltafel (1) nach einem der Ansprüche 1 bis 10, **dadurch gekennzeichnet, dass** eine äußere, in Betriebsstellung dem Beton zugewandte Oberfläche (9) der Metallfolie oder des Metallblechs (3) und/oder eine äußere, in Betriebsstellung vom Beton abgewandte Oberfläche (12) der Schaltafel (1) frei von Vorsprüngen und zu zumindest 90%, vorzugsweise zu zumindest 95%, seiner Fläche, (jeweils) in einer Ebene ausgebildet ist (sind).

12. Schaltafel (1) nach einem der Ansprüche 1 bis 11, **dadurch gekennzeichnet, dass** die Schaltafel (1), vorzugsweise zumindest eine Abschlussleiste (6, 6'), zumindest an einer Aussenkante (13), vorzugsweise sich in Richtung des Außenrandes (14) der Schaltafel (1) verjüngend, abgeschrägt ist.

13. Schaltafel (1) nach einem der Ansprüche 1 bis 12, **dadurch gekennzeichnet, dass** zur Verbindung der Platte(n) (2) mit zumindest einem Tragbalken (15) ein Verbindungselement (16) vorgesehen ist, das zumindest einen Basisschenkel (17) mit einer Befestigungseinrichtung (18) zur Befestigung an dem Tragbalken (15) und zumindest einen gegenüber dem Basisschenkel (17), vorzugsweise orthogonal, abgewinkelten Einhakschenkel (19) zum Eingriff in ein Loch (20) in (einer) der Platte(n) (2) aufweist.

14. Verbindungselement (16) für eine Schaltafel (1) nach Anspruch 13.

15. Schalung, insbesondere Gleitschalung, zur Herstellung von Betonkörpern mit zumindest einer Schaltafel (1) nach einem der Ansprüche 1 bis 13.
